# FASCICULE DE BREVET EUROPEEN

(11) **EP 2 080 861 B1**
(45) Date de publication et mention de la délivrance du brevet: **04.05.2011**
(21) Numéro de dépôt: 09305045.8
(22) Date de dépôt: 20.01.2009
(51) Int. Cl.: E05C 17/50, E05C 17/52

(54) **Arrêt de Vantail**
Fensterhaltebeschlag
Door leaf stop

(30) Priorité: 21.01.2008 FR 0850373
(43) Date de publication de la demande: 22.07.2009
(73) Titulaire: Etablissements Tordo-Belgrano, 06690 Tourrette Levens (FR)
(72) Inventeur: Tordo, Louis, 06690, Tourrette-Levens (FR)
(74) Mandataire: Thivillier, Patrick

(56) Documents cités:
- FR-A- 2 827 624
- FR-A- 2 827 625
- FR-A- 2 891 298

## Description

L'invention se rattache au secteur technique du bâtiment, et plus particulièrement aux accessoires pour volets, battants ou autres vantaux

L'invention concerne notamment un arrêt de vantail en position ouverte et rabattu en façade.

L'invention concerne une amélioration technique à la solution du type de celle relevant de l'enseignement du brevet FR 2 827 625 A dont le demandeur de la présente est également titulaire.

Selon l'enseignement de ce brevet, l'arrêt de volet comprend une tige d'ancrage au bout de laquelle est monté, de manière articulée, un élément escamotable destiné à être rabattu en appui contre la façade externe du vantail considéré. La tige reçoit par ailleurs une butée, montée avec capacité de réglage en longueur et d'indexation angulaire, selon plusieurs positions préétablies. Cette butée coopère avec l'autre face du vantail considéré. La butée est assujettie à des moyens de blocage dans la position d'écartement déterminée de ladite butée par rapport à l'élément escamotable. Le blocage en translation de la butée par rapport à la tige s'effectue au moyen d'un écrou vissé sur une portée filetée et fendue que présente ladite butée et, éventuellement, en combinaison avec une douille conique également tendue.

A partir de cette conception de base, un des problèmes que se propose de résoudre l'invention est d'améliorer le blocage en position de la butée en évitant tout risque de glissement avec la possibilité de l'indexer angulairement sur une position quelconque, avant le serrage définitif de l'écrou.

Dans ce but, selon l'invention, il a été conçu et mis au point un arrêt de vantail du type de ceux comprenant, d'une part, une tige d'ancrage en bout de laquelle est monté, avec capacité de pivotement, un élément de blocage et, d'autre part, une butée présentant un alésage formé dans son épaisseur pour être montée avec capacité de déplacement en translation sur la tige, ladite butée coopérant avec des moyens aptes à assurer son immobilité en translation en position d'écartement déterminé par rapport audit élément de blocage.

Selon l'invention, les moyens sont constitués par une douille montée sur la tige et engagée dans l'alésage de la butée, ladite douille présentant une portée conique et une portée filetée débordant dudit alésage pour coopérer avec un écrou apte à assurer, sous un effet de serrage, le resserrement de la portée conique par rapport à la tige correspondant à l'immobilisation de la butée.

Avantageusement, la douille est fendue sur la totalité de sa longueur.

Pour résoudre le problème posé d'améliorer le blocage en position de butée par rapport à la tige et de supprimer tout risque de glissement, au moins une partie de l'alésage de la portée conique de la douille, présente des aspérités d'ancrage aptes à coopérer, en position de serrage, avec des aspérités d'ancrage complémentaires que présente la tige.

Les aspérités sont formées sur une partie seulement de la circonférence de l'alésage de la douille et de la tige.

Les aspérités de la douille sont formées en regard de la fente.

La fente est formée sur la totalité de la longueur de la douille.

Un autre problème que se propose de résoudre l'invention est d'assurer le blocage dans une position angulaire quelconque désirée de la butée par rapport à la douille et, indirectement, par rapport à la tige. Dans ce but, la portée conique de la douille présente, selon ses génératrices, des nervures externes coopérant avec des nervures internes que présente l'alésage de la butée.

D'une manière avantageuse, après montage de l'écrou sur la portée filetée de la douille et avant serrage de ce dernier, il est possible d'indexer angulairement la butée selon une position quelconque.

L'invention est exposée ci-après plus en détail à l'aide des figures des dessins annexés dans lesquels :
- les figures 1 et 2 sont des vues en perspective de l'arrêt de vantail selon l'invention, les principaux éléments constitutifs étant représentés avant montage ;
- les figures 3 et 4 sont des vues en perspective de la douille ;
- la figure 5 est une vue de face de la douille ;
- la figure 6 est une vue de côté correspondant à la figure 5 ;
- la figure 7 est une vue en coupe selon la ligne A-A de la figure 5 ;
- les figures 8 et 9 sont des vues en perspectives de la butée ;
- la figure 10 est une vue en coupe longitudinale de la butée ;
- la figure 11 est une vue en coupe longitudinale de l'arrêt de vantail en position de blocage de la butée par rapport à la tige.

Comme il ressort de l'enseignement du brevet de base précité FR 01.15401, l'ensemble de l'arrêt de vantail comprend une vis d'ancrage (1), un élément de blocage (2) et une butée réglable (3). Ces différents éléments sont avantageusement, mais non limitativement, en matériau composite.

Toujours d'une manière connue, la tige d'ancrage (1) est conformée pour être fixée par scellement ou autrement, dans un mur ou autre support. L'une des extrémités de la tige (1), opposée à sa partie de fixation, est équipée de l'élément de blocage (2). Par exemple, cet élément de blocage (2) se présente sous forme d'une « feuille de sauge » en étant clippé, avec capacité d'articulation, dans un élément support excentré (4) fixé en bout de la tige (1). En position rabattue contre l'une des faces du vantail, l'élément de blocage (2) prend appui contre une partie de la tige (1).

Eventuellement, la face interne de l'élément de blocage (2) peut être équipée d'un tampon, non représenté, en matière souple, apte à coopérer en position de butée avec la face correspondante du vantail considérée.

La butée (3) présente un corps profilé dont la base (3a) présente un alésage débouchant (3b) pour être montée, avec capacité de déplacement en translation, sur la tige (1).

Selon une caractéristique à la base de l'invention, le blocage en translation de la butée (3) par rapport à la tige (1), est réalisé par la combinaison d'une douille (5) et d'un écrou (6). La douille (5) est fendue en (5a) sur la totalité de sa longueur et présente une portée conique (5b) et une portée filetée (5c) pour le vissage de l'écrou (6). La douille (5) est montée librement sur la tige (1) et est engagée dans l'alésage (3b) de la butée (3), à partir de l'extrémité de la tige (1) opposée à celle présentant l'élément escamotable (2).

Après engagement de la douille (5) dans l'alésage (3b), la portée filetée (5c) déborde dudit alésage (3b) pour coopérer avec l'écrou (6) disposé entre la dite butée (3) et l'élément de blocage (2).

Selon une autre caractéristique, au moins une partie de l'alésage de la portée conique (5b) de la douille présente des aspérités d'ancrage (5d) aptes à coopérer, en position de serrage, avec des aspérités d'ancrage complémentaires (1a) que présente la tige (1).

Avantageusement, comme le montrent les figures des dessins, les aspérités (1a) sont formées sur une partie seulement de la circonférence de la tige (1), sur la totalité ou une partie de la longueur de ladite tige et selon les génératrices de cette dernière. De la même façon, les aspérités (5d) sont formées sur une partie seulement de la circonférence de l'alésage de la douille (5). Plus particulièrement, les aspérités (5d) sont formées en regard de la fente (5a).

Suivant une autre caractéristique, la portée conique (5b) de la douille (5) présente, parallèlement à ses génératrices, des nervures externes (5b1) coopérant avec les nervures internes (3b1) que présente l'alésage (3b) de la butée (3).

Compte tenu de ces caractéristiques, l'utilisation de l'ensemble de l'arrêt selon l'invention, est particulièrement simple, sure et efficace.

Comme le montrent les figures 1 et 2, la butée (3), la douille conique fendue (5) et l'écrou (6) sont préalablement montés sur la tige (1). L'écrou (6) est disposé entre l'élément de blocage (2) et la butée (3), tandis que la douille (5) est disposée de l'autre côté de la butée (3), la portée filetée (5c) étant disposée en regard de l'alésage (3b).

Il suffit ensuite d'engager la douille (5) dans l'alésage (3b) de la butée (3) et de déplacer en translation l'ensemble butée (3) - douille (5) dont la portée (5c) est équipée de l'écrou (6) qui n'est pas réellement serré, jusqu'à la position d'écartement souhaitée entre l'élément de blocage (2) et ladite butée (3). Dans cette position, la denture (5b1) de la portée conique (5b) de la douille (5) coopère avec la denture (3b1) de l'alésage (3b) de la butée avec la possibilité de faire tourner la butée (3) par rapport à la portée conique en vue de son indexation angulaire dans une position quelconque désirée.

Pour assurer le blocage dans la position définitive désirée de la butée, il suffit de serrer l'écrou (6) sur la portée filetée (5c), afin de provoquer, sous cet effet de serrage, le resserrement de la portée conique (5b) par rapport à la tige (1). Les dentures (5d) et (1a) étant en prises, assurent par conséquent, l'immobilisation complète de la butée, en interdisant et en supprimant tout effet de glissement.

Sans pour cela sortir du cadre de l'invention, de la même façon que l'élément de blocage (2) et de manière connue, la butée (3) peut présenter, dans sa partie supérieure, un tampon non représenté en matière souple apte à coopérer avec le vantail. Eventuellement, le tampon peut être rendu solidaire d'une bague montée avec capacité de coulissement guidé à la partie supérieure de la butée. La bague est montée coulissante à l'encontre d'un organe élastique de rappel, sous forme, par exemple, d'un ressort.

Ces dispositions ne sont pas décrites en détail car parfaitement connues pour un homme du métier. De même, la tige d'ancrage (1) peut former, directement ou d'une marnière rapportée, le corps de l'élément de blocage (2).

Les avantages ressortent bien de la description, en particulier on souligne et on rappelle :
- la possibilité de pré-monter, sur la tige, la butée avec l'écrou et la douille conique fendue, pour assurer un premier réglage, tant en translation qu'angulaire de la butée ;
- l'efficacité du blocage obtenu de la butée, en position d'écartement souhaité, résultant de l'effet de resserrement provoqué notamment par la portée conique de la douille fendue en combinaison avec le système de dentures complémentaires ;
- le nombre de pièces réduit ;
- la facilité de manipulation ;
- l'esthétique.

## Revendications

1. Arrêt de vantail comprenant, d'une part, une tige d'ancrage (1) en bout de laquelle est monté, avec capacité de pivotement, un élément de blocage (2) et, d'autre part, une butée (3) présentant un alésage (3b) formé dans son épaisseur pour être montée avec capacité de déplacement en translation sur la tige (1), ladite butée (3) coopérant avec des moyens aptes à assurer son immobilité en translation en position d'écartement déterminé par rapport audit élément de blocage (2),
**caractérisé en ce que** les moyens sont constitués par une douille (5) montée sur la tige (1) et engagée dans l'alésage (3b) de la butée (3), ladite douille (5) présentant une portée conique (5b) et une portée filetée (5c) débordant dudit alésage pour coopérer avec un écrou (6) apte à assurer, sous un effet de serrage, le resserrement de la portée conique (5b) par rapport à la tige (1) correspondant à l'immobilisation de la butée (3).

2. Arrêt de vantail selon la revendication 1, **caractérisé en ce qu'**au moins une partie de l'alésage de la portée conique (5b) de la douille (5), présente des aspérités d'ancrage (5d) aptes à coopérer, en position de serrage, avec des aspérités d'ancrage complémentaires (1a) que présente la tige (1).

3. Arrêt de vantail selon les revendications 1 et 2, **caractérisé en ce que** les aspérités (5d) et (1a) sont formées sur une partie seulement de la circonférence de l'alésage de la douille (5) et de la tige (1).

4. Arrêt de vantail selon l'une des revendications 1 à 3, **caractérisé en ce que** la douille (5) présente une fente (5a) formée sur la totalité de sa longueur.

5. Arrêt de vantail selon les revendications 1 à 4, **caractérisé en ce que** les aspérités (5d) de la douille (5) sont formées en regard de la fente (5a).

6. Arrêt de vantail selon la revendication 1, **caractérisé en ce que** la portée conique (5b) de la douille (5) présente, selon ses génératrices, des nervures externes (5b1) coopérant avec des nervures internes (3bl) que présente l'alésage (3b) de la butée (3).

## Claims

1. Casement catch comprising, on the one hand, an anchor rod (1) at the end of which is mounted, with swivelling capability, a locking element (2) and, on the other hand, a thrust block (3) that has a bore (3b) formed in the thickness thereof so that it can be mounted with translatory motion capability on the rod (1), said thrust block (3) engaging with means capable of immobilizing its translatory motion in a predetermined position of distance relative to said locking element (2),
**characterized in that** the means are constituted by a dowel bush (5) mounted on the rod (1) and engaged in the bore (3b) in the thrust block (3), said dowel bush (5) having a conical bearing surface (5b) and a threaded bearing surface (5c) protruding from said bore to engage with a nut (6) capable, under a tightening effect, of contracting the conical bearing surface (5b) relative to the rod (1) corresponding to the immobilization of the thrust block (3).

2. Casement catch as claimed in claim 1, **characterized in that** at least one part of the bore in the conical bearing surface (5b) of the dowel bush (5), has anchoring protuberances (5d) capable of engaging, in the tightened position, with complementary anchoring protuberances (1a) on the rod (1).

3. Casement catch as claimed in claims 1 and 2, **characterized in that** the protuberances (5d) and (1a) are formed on only one part of the circumference of the bore in the dowel bush (5) and of the rod (1).

4. Casement catch as claimed in one of claims 1 to 3, **characterized in that** the dowel bush (5) has a slit (5a) formed over the totality of its length.

5. Casement catch as claimed in claims 1 to 4, **characterized in that** the protuberances (5d) of the dowel bush (5) are formed opposite the slit (5a).

6. Casement catch as claimed in claim 1, **characterized in that** the conical bearing surface (5b) of the dowel bush (5) has, along its generators, external ribs (5b1) engaging with internal ribs (3b1) in the bore (3b) in the thrust block (3).

## Patentansprüche

1. Flügelsperre mit einerseits einer Ankerstange (1), an deren Ende ein schwenkbares Sperrelement (2) angebracht ist, und andererseits einem Anschlag (3) mit einer Bohrung (3b) in der Materialdicke, um in der Translationsbewegung verschiebbar an der Stange (1) montiert werden zu können, wobei der Anschlag (3) mit Einrichtungen zusammenwirkt, die geeignet sind, in einem bestimmten Abstand des Anschlags gegenüber dem Sperrelement (2) dessen Unbeweglichkeit in der Translationsbewegung zu gewährleisten,
**dadurch gekennzeichnet, dass** die Einrichtungen aus einer Hülse (5) bestehen, die an der Stange (1) angebracht und in die Bohrung (3b) des Anschlags (3) eingeführt ist, wobei die besagte Hülse (5) einen konischen Bereich (5b) und einen Gewindebereich (5c) aufweist, der über die besagte Bohrung hinausreicht, um mit einer Schraubenmutter (6) zusammenzuwirken, die geeignet ist, unter einem Anzugseffekt das der Fixierung des Anschlags (3) entsprechende Zusammenpressen des konischen Bereichs (5b) gegenüber der Stange (1) zu gewährleisten.

2. Flügelsperre nach Anspruch 1, **dadurch gekennzeichnet, dass** mindestens ein Teil des konischen Bereichs (5b) der Hülse (5) Verankerungsunebenheiten (5d) aufweist, die geeignet sind, in Anzugsposition mit ergänzenden Verankerungsunebenheiten (1a) der Stange (1) zusammenzuwirken.

3. Flügelsperre nach den Ansprüchen 1 und 2, **dadurch gekennzeichnet, dass** die Unebenheiten (5d und 1a) nur auf einem Teil des Umfangs der Bohrung der Hülse (5) und der Stange (1) ausgebildet sind.

4. Flügelsperre nach einem der Ansprüche 1 - 3, **dadurch gekennzeichnet, dass** die Hülse (5) auf ihrer gesamten Länge einen Schlitz (5a) aufweist.

5. Flügelsperre nach einem der Ansprüche 1 - 4, **dadurch gekennzeichnet, dass** die Unebenheiten (5d) der Hülse (5) in Opposition zum Schlitz (5a) ausgebildet sind.

6. Flügelsperre nach Anspruch 1, **dadurch gekennzeichnet, dass** der konische Bereich (5b) der Hülse (5) auf den Mantellinien Außenrippen (5b1) aufweist, die mit Innenrippen (3b1) der Bohrung (3b) des Anschlags (3) zusammenwirken.
